# EUROPÄISCHE PATENTSCHRIFT

(11) **EP 2 113 467 B1**
(45) Veröffentlichungstag und Bekanntmachung des Hinweises auf die Patenterteilung: **03.08.2011**
(21) Anmeldenummer: 09005048.5
(22) Anmeldetag: 06.04.2009
(51) Int. Cl.: B65D 75/62, B65D 30/10

(54) **Folienverpackung, insbesondere für Schüttgut**
Film packaging, in particular for bulk material
Emballage de feuille, notamment pour produits en vrac

(30) Priorität: 03.05.2008 DE 202008006099 U
(43) Veröffentlichungstag der Anmeldung: 04.11.2009
(73) Patentinhaber: Nordenia Deutschland Halle GmbH, 33790 Halle (DE)
(72) Erfinder: Kösters, Jens, 49134 Wallenhorst (DE)
(74) Vertreter: Albrecht, Rainer Harald

(56) Entgegenhaltungen:
- EP-A- 0 608 451
- EP-A- 0 778 217
- DE-A1- 2 647 399
- DE-A1-102006 029 119
- JP-A- 2001 206 391
- US-A- 3 282 412

## Beschreibung

Die Erfindung betrifft eine Folienverpackung, insbesondere für Schüttgut, die durch Falten einer Folie gebildete Frontflächen und Seitenfalten aufweist und durch eine Bodennaht sowie eine Kopfnaht verschlossen ist. Die Folie ist mit einer Schwächungslinie zum Öffnen der Verpackung versehen, entlang der ein kopfseitiger Verpackungsabschnitt abtrennbar ist. Nach dem Öffnen der Verpackung ist eine der beiden Seitenfalten als Schütte nutzbar, während ein an die Schüttöffnung angrenzender Bereich der Verpackung oberseitig verschlossen bleibt. Eine Folienverpackung mit den beschriebenen Merkmalen und gemäß dem Oberbegriff des Anspruchs 1, ist aus WO 20051007528 A1 und EP 0608451 bekannt.

Die Folienverpackung wird aus einem vorkonfektionierten Folienbeutel hergestellt, der oben offen ist und in einer Beutelbefüllanlage von oben befüllt sowie anschließend mit einer Quersiegelnaht, die sich über die gesamte Beutelbreite erstreckt, verschlossen wird. Bei einer aus DE 10 2006 029 119 A1 bekannten Folienverpackung erstreckt sich die Schwächungslinie parallel zum kopfseitigen Ende über die gesamte Breite des Folienbeutels. In diesem Fall ist unterhalb der Schwächungslinie eine zweite Quersiegelnaht notwendig, die nach der Befüllung der Folienverpackung in der Beutelbefüllanlage angebracht wird und sich nur über eine Teilbreite des Beutels erstreckt. Das Anbringen unterschiedlich langer Quersiegelnähte erfordert angepasste Siegelwerkzeuge. Dies wird in der Praxis als Nachteil angesehen, da an der Befüllanlage Umrüstungen vorgenommen werden müssen.

Der Erfindung liegt die Aufgabe zugrunde, eine Folienverpackung anzugeben, die nach ihrer Befüllung in einer Befüllanlage mit Siegelwerkzeugen, die sich über die gesamte Beutelbreite erstrecken, verschlossen und fertig gestellt werden kann.

Ausgehend von einer Folienverpackung mit den eingangs beschriebenen Merkmalen wird die Aufgabe erfindungsgemäß dadurch gelöst, dass an der Verpackungsinnenseite der Folie in einem Bereich, der nach dem Öffnen der Verpackung die Schüttöffnung bildet, eine Trennschicht aus einem nicht fest versiegelbaren Material angeordnet ist und dass sich über die gesamte Breite der Verpackung eine Quersiegelnaht erstreckt, die über den mit der Trennschicht versehenen Bereich der Folie gelegt ist und lediglich außerhalb dieses Bereiches die beiden Frontflächen sowie die Innenfläche der anderen Seitenfalte mit der jeweils benachbarten Frontfläche fest verbindet. Unter nicht fest versiegelbare Materialien fallen nicht siegelfähige Materialien und thermisch siegelfähige Materialien, die beim thermischen Siegeln peelfähige Siegelnähte geringer Festigkeit bilden, welche bestimmungsgemäß von Hand ohne Zerstörung der Folie getrennt werden können. Die Trennschicht unterbindet eine feste thermische Verschweißung der Folienflächen im Bereich der späteren Schüttöffnung und stellt die Funktion dieses Bereiches sicher, ohne dass die Länge der Quersiegelnaht entsprechend angepasst werden muss. Daher können in der Befüllanlage gleiche Siegelwerkzeuge verwendet werden, um einerseits die Kopfsiegelnaht anzubringen und ferner diejenige Siegelnaht zu erzeugen, die nach dem Öffnen der Verpackung einen Teilbereich der Verpackung oberseitig verschließt. Es ergeben sich mehrere Möglichkeiten für die Ausgestaltung und Anordnung der Trennschicht.

Eine erfindungsgemäße Ausgestaltung sieht vor, dass an der Verpackungsinnenseite der Folieverpackung ein mindestens zweischichtiger Folienstreifen befestigt ist, der eine mit der Innenfläche der Verpackung verbundene siegelfähige Schicht und eine die Trennschicht biidende Schicht aus einem nicht fest versiegelbaren Material aufweist. Der Folienstreifen besteht beispielsweise aus einem Verbundmaterial mit einer siegelfähigen Schicht aus einem Polyolefin sowie einer Trennschicht aus einem nicht siegelfähigen Material, z. B. Polyester. Der Folienstreifen kann ringförmig geschlossen sein. Ferner kann die Trennschicht aus einer peelfähigen Schicht bestehen, so dass die an gegenüberliegenden Wandflächen der Verpackung angebrachten Abschnitte des Folienstreifens aufeinander liegen und vor dem erstmaligen Gebrauch der Verpackung durch Kontakt der peelfähigen Schichten aufeinander haften. Die peelfähige Schicht kann aus einem peelenden Siegellack oder aus einer aufkaschierten Folie, die entsprechende Peeleigenschaften aufweist, bestehen. Die Peelschicht kann insbesondere eine Polyethylenschicht sein, die Polybuten enthält. Die Verbindung zwischen den peelfähigen Schichten lässt sich leicht von Hand lösen. Die Verbindung kann die Dichtigkeit des Beutels auch dann gewährleistet, wenn die Schwächungslinie aus einer Perforation besteht.

Vorzugsweise ist der Folienstreifen unterhalb der Schwächungslinie an der Innenseite der Verpackung befestigt und erstreckt sich bis in einen Bereich oberhalb der Schwächungslinie, ohne mit der Innenseite der Verpackung oberhalb der Schwächungslinie verbunden zu sein. Nach dem Öffnen der Verpackung bildet der Folienstreifen dann eine nach oben vorstehende Schütte, die das Ausschütten des Füllguts erleichtert.

Eine alternative Ausgestaltung der Erfindung sieht vor, dass die Trennschicht aus einem auf die Folie aufgebrachten Trennlack besteht, der nicht siegelfähig ist und das Durchschweißen verhindert. Wenn die Folienverpackung durch Abtrennen des Kopfstückes geöffnet wird, kann eine nach oben vorstehende Schütte dadurch realisiert werden, dass die Schwächungslinie in dem mit dem Trennlack versehenen Bereich der Folie eine entsprechende Kontur aufweist, d. h. eine Kontur, die eine nach oben vorstehende Schütte nachbildet.

Für alle zuvor beschriebenen Ausgestaltungen lässt sich eine weitere Funktionsverbesserung der Folienverpackung erreichen, indem an der Innenseite der Verpackung im Bereich der Trennschicht ein Verschlussstreifen angeordnet wird, der unterhalb der Schwächungslinie an der Folie befestigt ist und mit einem freien Ende oberhalb der Schwächungslinie endet Das freie Ende des Verschlussstreifens ist nach dem Öffnen der Verpackung - die Schüttöffnung dabei übergreifend - an der Verpackungsaußenseite befestigbar. Hierbei wird der obere Rand der Schüttöffnung umgefaltet und dadurch auch verschlossen. Als Verschlussstreifen kommen Klebestreifen oder Streifen eines Klettverschlusses in Betracht.

Gegenstand der Erfindung ist ferner ein flachliegender Folienbeutel nach Anspruch 10 zur Verwendung in einer Beutelbefüllanlage, in der der Folienbeutel befüllbar und mit Quersiegelnähten, die sich über die gesamte Beutelbreite erstrecken, zu einer Folienverpackung mit den zuvor beschriebenen Merkmalen schließbar ist. Vorteilhafte Ausgestaltungen sind in den Ansprüchen 11 bis 16 beschrieben.

Die Erfindung wird im Folgenden anhand einer lediglich ein Ausführungsbeispiel darstellenden Zeichnung erläutert. Es zeigen schematisch:
- **Fig. 1**: eine ungeöffnete Folienverpackung in perspektivischer Darstel- lung,
- **Fig. 2**: die Folienverpackung gemäß Fig. 1 nach dem Öffnen,
- **Fig. 3 und 4**: weitere Ausgestaltungen der Folienverpackung,
- **Fig. 5**: einen noch unverschlossenen Folienbeutel zur Verwendung in einer Beutelbefüllanlage in einer Seitenansicht,
- **Fig. 6**: den in Fig. 5 dargestellten Folienbeutel in der Draufsicht;
- **Fig. 7 und 8**: weitere Ausgestaltungen des Folienbeutels.

Die in den Fig. 1 bis 3 dargestellten Folienverpackungen eignen sich als Verpackung von Schüttgut, beispielsweise Trockenfutter für Tiere. Sie weisen durch Falten einer Folie gebildete Frontflächen 1, 1' und Seitenfalten 2, 2' auf und sind durch eine Bodennaht 3 sowie eine Kopfnaht 4 verschlossen. Die Folie ist mit einer Schwächungslinie 5 zum Öffnen der Verpackung versehen, die sich parallel zur Kopfnaht 4 über die gesamte Beutelbreite sowie auch die Seitenfalten 2 erstreckt. Die Schwächungslinie 5 kann eine Perforation sein oder, wenn eine höhere Dichtigkeit gefordert wird, eine Lasemaht, die nur eine Schicht der üblicherweise mehrschichtigen Folie durchdringt. Entlang der Schwächungslinie 5 ist ein kopfseitiger Verpackungsabschnitt 6 abtrennbar, wobei das Abreißen durch einen Fingerlift 7 in einer der Seitenfalten 2 erleichtert wird. Nach dem Öffnen der Verpackung ist eine der beiden Seitenfalten als Schütte nutzbar, während ein an die Schüttöffnung 8 angrenzender Bereich der Verpackung oberseitig verschlossen bleibt.

An der Verpackungsinnenseite der Folie ist in einem Bereich, der nach dem Öffnen der Verpackung die Schüttöffnung 8 bildet, eine Trennschicht 9 aus einem nicht fest versiegelbaren Material angeordnet. Parallel zur Kopfnaht 4 erstreckt sich über die gesamte Breite der Verpackung eine Quersiegelnaht 10, die über den mit der Trennschicht 9 versehenen Bereich der Folie gelegt ist und lediglich außerhalb dieses Bereiches die beiden Frontflächen 1 sowie die Innenfläche der anderen Seitenfalte 2' mit der jeweils benachbarten Frontfläche 1, 1' fest verbindet (Fig. 2). Die Trennschicht 9 verhindert, dass die sich gegenübeliegenden Flächen der Folienverpackung unter der Wirkung der Siegelnaht thermisch fest verbinder und hält die Schüttöffnung 8 offen.

In dem in den Fig. 1 und 2 dargestellten Ausführungsbeispiel ist an der Verpackungsinnenseite der Folie ein mindestens zweischichtiger Folienstreifen 11 befestigt, der eine mit der Innenfläche der Verpackung verbundene siegelfähige Schicht und eine die Trennschicht 9 bildende Schicht aus einem nicht fest versiegelbaren Material aufweist. Der Folienstreifen 11 besteht beispielsweise aus einem Verbundmaterial mit einer siegelfähigen Schicht aus einem Polyolefin sowie einer Trennschicht 9 aus einem Polyester.

Einer vergleichenden Betrachtung der Fig. 1 und 2 entnimmt man, dass der Folienstreifen 11 unterhalb der Schwächungslinie 5 an der Innenseite der Verpackung befestigt ist und sich bis in einen Bereich oberhalb der Schwächungslinie 5 erstreckt. Nach dem Öffnen der Verpackung bildet der Folienstreifen 11 eine nach oben vorstehende Schütte 12, welche das Ausschütten des Füllgutes erleichtert.

Die Trennschicht 9 des Folienstreifens 11 kann auch aus einer peelfähigen Schicht bestehen, so dass die an gegenüberliegenden Wandflächen der Folienverpackung angebrachten Abschnitte des Folienstreifens aufeinander liegen und vor dem erstmaligen Gebrauch der Verpackung durch Kontakt ihrer peelfähigen Schichten aneinander haften. Die von Hand leicht lösbare peetfähige Verbindung verbessert die Dichtigkeit der Verpackung, so dass eine gute Dichtwirkung auch dann gewährleistet ist, wenn die Schwächungslinie 5 aus einer Perforation besteht.

Bei dem in Fig. 3 dargestellten Ausführungsbeispiel ist an der Innenseite der Verpackung im Bereich der Trennschicht 9 ein Verschlussstreifen 13 angeordnet, der unterhalb der Schwächungslinie 5 an der Folie befestigt ist und mit einem freien Ende oberhalb der Schwächungslinie 5 endet. Das freie Ende des Verschlussstreifens ist nach dem Öffnen der Verpackung - die Schüttöffnung 8 übergreifend - an der Verpackungsaußenseite befestigbar. Der Fig. 3 entnimmt man, dass der obere Rand 14 der Schüttöffnung hierbei umgefaltet wird und dadurch geschlossen ist. Die Maßnahme ermöglicht mit technisch einfachen Mitteln einen Wiederverschluss der Schüttöffnung 8. Der Verschlussstreifen 13 kann aus einem selbstklebenden Haftstreifen oder einem Klettstreifen, der mit einem entsprechenden Gegenelement 15 an der Beutelaußenfläche zusammenwirkt, bestehen.

Im Ausführungsbeispiel der Fig. 4 besteht die Trennschicht 9 aus einem an der Verpackungsinnenseite auf die Folie des Verpackungsbeutels bereichsweise aufgebrachten Trennlack, der eine thermische Verbindung benachbarter Wandflächen verhindert. Die Schwächungslinie 5 weist in dem mit dem Trennlack versehenen Bereich 16 der Folie eine Kontur auf, die eine nach oben vorstehende Schütte 12 nachbildet.

Die Fig. 5 bis 8 zeigen Vorprodukte zur Herstellung der beschriebenen Folienverpackungen. Es handelt sich um flachliegende Folienbeutel 17 zur Verwendung in einer Beutelbefüllanlage, in der sie befüllt und anschließend mit Quersiegelnähten (4, 10), die sich über die gesamte Beutelbreite erstrecken, zu Folienverpackungen geschlossen und endgeformt werden. Die Folienbeutel weisen jeweils durch Falten einer Folie gebildete Frontflächen 1, 1' und Seitenfalten 2, 2' auf und sind unterseitig durch eine Bodennaht 3 geschlossen. Oberseitig weisen die Folienbeutel eine sich über die gesamte Beutelseite erstreckende Füllöffnung 18 auf. Die Folie, aus der die Folienbeutel 17 gefertigt sind, ist mit einer Schwächungslinie 5 versehen, entlang der ein kopfseitiger Beutelabschnitt 19 von dem Folienbeutel 17 abtrennbar ist. An der Innenfläche einer der beiden Seitenfalten 2, 2' sowie an den zur Seitenfalte 2 benachbarten Abschnitten der beiden Frontflächen 1, 1' ist eine Trennschicht 9 aus einem nicht fest versiegelbaren Material angeordnet. Die Trennschicht 9 bedeckt einen Flächenbereich 20 der Folie, der von der Schwächungsiinie 5 durchzogen ist. Im Ausführungsbeispiel der Fig. 5 ist an der Beutelinnenseite ein zumindest zweischichtiger Folienstreifen 11 befestigt, der eine mit dem Folienbeutel 17 thermisch fest verbundene siegelfähige Schicht und eine die Trennschicht 9 bildende Schicht aus einem nicht fest versiegelbaren Material aufweist. Der Folienstreifen 11 erstreckt sich über die Wandfläche der Seitenfalte 2 bis hin zu den Frontflächen 1, 1' und ist über seine gesamte Länge an der Beutelinnenseite unterhalb der Schwächungslinie 5 an der Innenseite des Folienbeutels 17 befestigt (Fig. 6). Vertikal erstreckt sich der Folienstreifen 11 bis in einen Bereich oberhalb der Schwächungslinie 5.

Im Ausführungsbeispiel der Fig. 7 ist der Folienstreifen 11 zu einer ringförmigen Tülle 21 geschlossen. Die Tülle 21 ist an der Innenfläche der Seitenfalte 2 sowie an einer der beiden Frontflächen - hier der Frontfläche 1' - befestigt. Der mit dem Folienbeutel nicht verbundene Abschnitt 22 der Tülle 21 haftet durch eine peelfähige Verbindung 23 an den benachbarten Abschnitten des Folienstreifens 11, so dass die Tülle 21 das Füllen des Folienbeutels nicht behindert Im Übrigen ist die Tülle 21 ebenfalls unterhalb der Schwächungslinie 5 an der Innenseite des Folienbeutels 17 befestigt und erstreckt sich bis in einen Bereich oberhalb der Schwächungslinie 5.

Im Ausführungsbeispiel der Fig. 8 besteht die Trennschicht 9 aus einem auf die Folie aufgebrachten Trennlack. Der Darstellung entnimmt man ferner, dass die Schwächungslinie in dem mit dem Trennlack versehenen Bereich 16 der Folie eine Kontur aufweist, die eine nach oben vorstehende Schütte 12 nachbildet.

Die in den Fig. 5 bis 8 dargestellten Folienbeutel 17 werden vorkonfektioniert und anschließend in einer Befüllanlage befüllt Nach dem Befüllen werden die Folienbeutel 17 durch eine Kopfsiegelnaht 4 verschlossen und durch Anbringen der Quersiegelnaht 10 zu einer Folienverpackung angeformt. Zum Anbringen der Kopfsiegelnaht 4 und der Quersiegelnaht 10 können gleiche Siegelwerkzeuge verwendet werden.

## Patentansprüche

1. Folienverpackung, insbesondere für Schüttgut, die durch Falten einer Folie gebildete Frontflächen (1, 1') und Seitenfalten (2, 2') aufweist und durch eine Bodennaht (3) sowie eine Kopfnaht (4) verschlossen ist,
wobei die Folie mit einer Schwächungslinie (5) zum Öffnen der Verpackung versehen ist, entlang der ein kopfseitiger Verpackungsabschnitt (6) abtrennbar ist, und
wobei nach dem Öffnen der Verpackung eine der beiden Seitenfalten (2) als Schütte nutzbar ist, während ein an die Schüttöffnung (8) angrenzender Bereich der Verpackung oberseitig verschlossen bleibt,
**dadurch gekennzeichnet, dass** an der Verpackungsinnenseite der Folie in einem Bereich, der nach dem Öffnen der Verpackung die Schüttöffnung (8) bildet, eine Trennschicht (9) aus einem nicht fest versiegelbaren Material angeordnet ist und dass sich über die gesamte Breite der Verpackung eine Quersiegelnaht (10) erstreckt, die über den mit der Trennschicht (9) versehenen Bereich der Folie gelegt ist und lediglich außerhalb dieses Bereiches die Frontflächen (1, 1') sowie die Innenfläche der anderen Seitenfalte (2') mit der jeweils benachbarten Frontfläche (1, 1') verbindet.

2. Folienverpackung nach Anspruch 1, **dadurch gekennzeichnet, dass** an der Verpackungsinnenseite ein mindestens zweischichtiger Folienstreifen (11) an der Folle befestigt ist, der eine mit der Innenfläche der Verpackung verbundene siegelfähige Schicht und eine die Trennschicht (9) bildende Schicht aus einem nicht fest versiegelbaren Material aufweist.

3. Folienverpackung nach Anspruch 2, **dadurch gekennzeichnet, dass** der Folienstreifen (11) ringförmig geschlossen ist.

4. Folienverpackung nach Anspruch 2 oder 3, **dadurch gekennzeichnet, dass** die Trennschicht (9) aus einer peelfähigen Schicht besteht und dass die an gegenüberliegenden Wandflächen der Verpackung angebrachten Abschnitte des Folienstreifens (11) aufeinander liegen und vor dem erstmaligen Gebrauch der Verpackung durch Kontakt ihrer peelfähigen Schichten aneinander haften.

5. Folienverpackung nach einem der Ansprüche 2 bis 4, **dadurch gekennzeichnet, dass** der Folienstreifen (11) unterhalb der Schwächungslinie (5) an der Innenseite der Verpackung befestigt ist und sich bis in einen Bereich oberhalb der Schwächungslinie (5) erstreckt, so dass der Follenstreifen (5) nach Öffnen der Verpackung eine nach oben vorstehende Schütte (12) bildet.

6. Folienverpackung nach einem der Ansprüche 2 bis 5, **dadurch gekennzeichnet, dass** der Folienstreifen (11) eine siegelfähige Schicht aus einem Polyolefin sowie eine Trennschicht (9) aus einem Polyester aufweist.

7. Folienverpackung nach Anspruch 1, **dadurch gekennzeichnet, dass** die Trennschicht (9) aus einem auf die Folie aufgebrachten Trennlack besteht.

8. Folienverpackung nach Anspruch 7, **dadurch gekennzeichnet, dass** die Schwächungslinie (5) in dem mit dem Trennlack versehenen Bereich (16) der Folie eine Kontur aufweist, die eine nach oben vorstehende Schütte (12) nachbildet.

9. Folienverpackung nach einem der Ansprüche 1 bis 8, **dadurch gekennzeichnet, dass** an der Innenseite der Verpackung im Bereich der Trennschicht (9) ein Verschlussstreifen (13) angeordnet ist, der unterhalb der Schwächungslinie (5) an der Folie befestigt ist und mit einem freien Ende oberhalb der Schwächungslinie (5) endet, und dass das freie Ende des Verschlussstreifens (13) nach dem Öffnen der Verpackung die Schüttöffnung (8) übergreifend an der Verpackungsaußenseite befestigbar ist.

10. Flachliegender Folienbeutel zur Verwendung in einer Beutelbefüllanlage, in der der Folienbeutel befüllbar und mit Quersiegelnähten, die sich über die gesamte Beutelbreite erstrecken zu einer Folienverpackung nach einem der Ansprüche 1 bis 9 schließbar ist,
wobei der Folienbeutel (17) durch Falten einer Folie gebildete Frontflächen (1.1') und Seitenfalten (2, 2') aufweist sowie unterseitig durch eine Bodennaht (3) geschlossen ist und oberseitig eine sich über die gesamte Beutelbreite erstreckende Füllöffnung (18) aufweist,
wobei die Folie mit einer Schwächungslinie (5) versehen ist, entlang der ein kopfseitiger Beutelabschnitt (19) von dem Folienbeutel (17) abtrennbar ist,
**dadurch gekennzeichnet, dass** an der Innenfläche einer der beiden Seitenfalten (2) sowie an den zur Seitenfalte (2) benachbarten Abschnitten der beiden Frontflächen (1, 1') eine Trennschicht (9) aus einem nicht fest versiegelbaren Material angeordnet ist.

11. Flachliegender Folienbeutel nach Anspruch 10, **dadurch gekennzeichnet, dass** die Trennschicht (9) einen Flächenbereich (20) der Folie bedeckt, der von der Schwächungslinie (5) durchzogen ist.

12. Flachliegender Folienbeutel nach Anspruch 10 oder 11, **dadurch gekennzeichnet, dass** an der Beutelinnenseite ein zweischichtiger Folienstreifen (11) befestigt ist, der eine mit dem Folienbeutel thermisch verbundene siegelfähige Schicht und eine die Trennschicht (9) bildende Schicht aus einem nicht fest versiegelbaren Material aufweist.

13. Flachliegender Folienbeutel nach Anspruch 12, **dadurch gekennzeichnet, dass** der Folienstreifen (11) zu einer ringförmigen Tülle (21) geschlossen ist, wobei die Tülle (21) nur an der Innenfläche der Seitenfalte (2) sowie an einer der beiden Frontflächen (1 oder 1') befestigt ist, und dass der mit dem Folienbeutel nicht verbundene Abschnitt der Tülle (21) durch eine peelfähige Verbindung (23) an den benachbarten Abschnitten des Folienstreifens (11) haftet.

14. Flachliegender Folienbeutel nach einem der Ansprüche 10 bis 13, **dadurch gekennzeichnet, dass** der Folienstreifen (11) unterhalb der Schwächungslinie (5) an der Innenseite des Folienbeutels befestigt ist und sich bis in einen Bereich oberhalb der Schwächungslinie (5) erstreckt.

15. Flachliegender Folienbeutel nach Anspruch 10, **dadurch gekennzeichnet, dass** die Trennschicht (9) aus einem auf die Folie aufgebrachten Trennlack besteht.

16. Flachliegender Folienbeutel nach einem der Ansprüche 10 bis 15, **dadurch gekennzeichnet, dass** an der Innenseite des Folienbeutels im Bereich der Trennschicht (9) ein Verschlussstreifen (13) angeordnet ist, der unterhalb der Schwächungslinie an der Folie befestigt ist und mit einem freien Ende oberhalb der Schwächungslinie (5) endet.

## Claims

1. A film packaging, in particular for bulk goods, which encompasses front surfaces (1, 1') and side gussets (2, 2'), which are formed by folding a film, and which is closed by means of a bottom seam (3) as well as a head seam (4),
wherein the film is provided with a weakening line (5) for opening the packaging, along which a packaging section (6) on the top side can be detached, and
wherein, after the opening of the packaging, one of the two side gussets (2) can be used as pouring means, while an area of the packaging, which adjoins the pouring opening (8), remains closed on the top side,
**characterized in that** a separating layer (9) of a material, which cannot be sealed tightly, is arranged at the inner side of the package of the film in an area, which forms the pouring opening (8) after the opening of the packaging, and that a transverse sealing seam (10), which is placed across the area of the film, which is provided with the separating layer (9), extends across the entire width of the packaging and connects the front surfaces (1, 1') as well as the inner surface of the other side gusset (2') to the respective adjacent front surface (1, 1') only outside of this area.

2. The film packaging according to claim 1, **characterized in that** a film strip (11), which consists of at least two layers and which encompasses a sealable layer connected to the inner surface of the packaging and a layer forming the separating layer (9) made of a material, which cannot be sealed tightly, is fastened to the inner side of the packaging.

3. The film packaging according to claim 2, **characterized in that** the film strip (11) is closed in a ring-shaped manner.

4. The film packaging according to claim 2 or 3, **characterized in that** the separating layer (9) consists of a peelable layer and that the sections of the film strip (11), which are attached to the opposite wall surfaces of the packaging, are located on top of one another and adhere to one another prior to the first use of the packaging by contact of their peelable layers.

5. The film packaging according to one of claims 2 to 4, **characterized in that** the film strip (11) is fastened to the inner side of the packaging below the weakening line (5) and extends into an area above the weakening line (5), so that the film strip (5), after opening the packaging, forms a pouring means (12), which projects upwards.

6. The film packaging according to one of claims 2 to 5, **characterized in that** the film strip (11) encompasses a sealable layer of a polyolefin as well as a separating layer (9) of a polyester.

7. The film packaging according to claim 1, **characterized in that** the separating layer (9) consists of a separating lacquer, which is applied to the film.

8. The film packaging according to claim 7, **characterized in that**, in the area (16) of the film, which is provided with the separating lacquer, the weakening line (5) encompasses a contour, which simulates a pouring means (12), which projects upwards.

9. The film packaging according to one of claims 1 to 8, **characterized in that** a closing strip (13), which is fastened to the film below the weakening line (5) and which ends above the weakening line (5) with a free end, is arranged on the inner side of the packaging in the area of the separating layer (9), and that the free end of the closing strip (13) can be fastened to the outer side of the packaging after the opening of the packaging so as to overlap the pouring opening (8).

10. A flat film bag for use in a bag filling plant, in which the film bag can be filled and can be closed by means of transverse sealing seams, which extend across the entire bag width, for a film packaging according to one of claims 1 to 9,
wherein the film bag (17) encompasses front surfaces (1, 1') and side gussets (2, 2'), which are formed by folding a film, and is closed on the bottom side by means of a bottom seam (3), and, on the upper side, encompasses a filling opening (18), which extends across the entire bag width,
wherein the film is provided with a weakening line (5), along which a bag section (19) on the head side can be detached from the film bag (17),
**characterized in that** a separating layer (9) of a material, which cannot be sealed tightly, is arranged at the inner surface of one of the two side gussets (2) as well as at the sections of the two front surfaces (1, 1'), which are adjacent to the side gusset (2).

11. The flat film bag according to claim 10, **characterized in that** the separating layer (9) covers a surface area (20) of the film, through which the weakening line (5) passes.

12. The flat film bag according to claim 10 or 11, **characterized in that** a two-layered film strip (11), which encompasses a sealable layer, which is thermally connected to the film bag and a layer forming the separating layer (9) made of a material, which cannot be sealed tightly, is fastened to the inner side of the bag.

13. The flat film bag according to claim 12, **characterized in that** the film strip (11) is closed to form a ring-shaped spout (21), wherein the spout (21) is fastened only to the inner surface of the side gusset (2) as well as to one of the two front surfaces (1 or 1') and that the section of the spout (21), which is not connected to the film bag, adheres to the adjacent sections of the film strips (11) by means of a peelable connection (23).

14. The flat film bag according to one of claims 10 to 13, **characterized in that** the film strip (11) is fastened to the inner side of the film bag below the weakening line (5) and extends into an area above the weakening line (5).

15. The flat film bag according to claim 10, **characterized in that** the separating layer (9) consists of a separating lacquer, which is applied to the film.

16. The flat film bag according to one of claims 10 to 15, **characterized in that** a closing strip (13), which is fastened to the film below the weakening line and which ends above the weakening line (5) with a free end, is arranged on the inner side of the film bag in the area of the separating layer (9).

## Revendications

1. Emballage en film, en particulier pour un produit en vrac, comportant des surfaces avant (1, 1') formées en pliant un film, ainsi que des plis latéraux (2, 2'), tout en étant fermé par une soudure de fond (3) et une soudure de tête (4),
dans lequel le film est pourvu d'une ligne d'affaiblissement (5) permettant d'ouvrir l'emballage, le long de laquelle une section d'emballage (8) côté tête peut être détachée, et
dans lequel, après l'ouverture de l'emballage, l'un des deux plis latéraux (2) peut être utilisé comme baquet, tandis qu'une zone de l'emballage adjacente à l'ouverture de déversement (8) reste fermée sur le haut,
**caractérisé en ce qu'**une une couche séparatrice (9), constituée d'un matériau ne pouvant être scellé solidement, est prévue du côté intérieur du film d'emballage, dans une zone formant l'ouverture de déversement (8) après l'ouverture de l'emballage, et **en ce qu'**une soudure transversale (10) s'étend sur toute la largeur de l'emballage et couvre la zone du film qui est pourvue de la couche séparatrice (9), tout en reliant, seulement en dehors de cette zone, les surfaces avant (1, 1') et la surface intérieure de l'autre pli latéral (2') respectivement avec la surface avant voisine (1, 1').

2. Emballage selon la revendication 1, **caractérisé en ce que**, du côté intérieur de l'emballage, une bande de film (11) constituée d'au moins deux couches est fixée au film, tout en comportant une couche soudable reliée à la surface intérieure de l'emballage, et une couche formant la couche séparatrice (9), constituée d'un matériau ne pouvant pas être scellé solidement.

3. Emballage en film selon la revendication 2, **caractérisé en ce que** la bande de film (11) est fermée en forme d'anneau.

4. Emballage en film selon la revendication 2 ou 3, **caractérisé en ce que** la couche séparatrice (9) constituée d'une couche pelable, et **en ce que** les sections de la bande de film (11) qui sont fixées à des surfaces de paroi opposées de l'emballage se chevauchent et adhèrent l'une à l'autre avant la première utilisation de l'emballage, par le contact entre leurs couches pelables.

5. Emballage en film selon l'une des revendications 1 à 4, **caractérisé en ce que** la bande de film (11) est fixée sous la ligne d'affaiblissement (5) du côté intérieur de l'emballage, et s'étend jusque dans une zone au-dessus de la ligne d'affaiblissement (5), de sorte que la bande de film (11) forme un baquet (12) saillant vers le haut, après l'ouverture de l'emballage.

6. Emballage selon l'une des revendications 2 à 5, **caractérisé en ce que** la bande de film (11) comporte une couche soudable constituée d'une polyoléfine, ainsi qu'une couche séparatrice (9) constituée d'un polyester.

7. Emballage en film selon la revendication 1, **caractérisé en ce que** la couche séparatrice (9) est constituée d'une laque séparatrice appliquée sur le film.

8. Emballage en film selon la revendication 7, **caractérisé en ce que**, dans la zone (16) du film qui est pourvue de la laque séparatrice, la ligne d'affaiblissement (5) présente un contour formant un baquet (12) saillant vers le haut.

9. Emballage en film selon l'une des revendications 1 à 8, **caractérisé en ce que**, du côté intérieur de l'emballage, dans la zone de la couche séparatrice (9), se trouve une bande de fermeture (13) fixée au film sous la ligne d'affaiblissement (5) et se terminant par une extrémité libre au-dessus de la ligne d'affaiblissement (5), et **en ce que** l'extrémité libre de la bande de fermeture (13) peut être fixée du côté extérieur de l'emballage, tout en recouvrant l'ouverture de déversement (8) une fois que l'emballage est ouvert.

10. Poche de film posée à plat, pour une utilisation dans un dispositif de remplissage de poche, dans lequel la poche de film peut être remplie et fermée en un emballage en film selon l'une des revendications 1 à 9, à l'aide de soudures s'étendant sur toute la largeur de la poche,
dans laquelle la poche de film (17) comporte des surfaces avant (1, 1') formées en pliant un film, ainsi que des plis latéraux (2, 2'), tout en étant fermée en bas par une soudure de fond (3) et en présentant une ouverture de remplissage (18) en haut, qui s'étend sur toute la largeur de la poche,
dans laquelle le film est pourvu d'une ligne d'affaiblissement (5), le long de laquelle une section de poche (19) côté tête de la poche de film (17) peut être détachée,
**caractérisée en ce que**, du côté intérieur de l'un des deux plis latéraux (2) et sur les sections des deux surfaces avant (1, 1') qui avoisinent le pli latéral (2), il est prévu une couche séparatrice (9) constituée d'un matériau ne pouvant pas être soudé solidement.

11. Poche de film posée à plat selon la revendication 10, **caractérisée en ce que** la couche séparatrice (9) recouvre une zone de surface (20) du film qui est traversée par la ligne d'affaiblissement (5).

12. Poche de film posée à plat selon la revendication 10 ou 11, **caractérisée en ce que**, du côté intérieur de la poche, est fixée une bande de film (11) à deux couches, comportant une couche soudable reliée thermiquement à la poche de film, ainsi qu'une couche formant la couche séparatrice (9), constituée d'un matériau ne pouvant pas être soudé solidement.

13. Poche de film posée à plat selon la revendication 12, **caractérisée en ce que** la bande de film (11) est fermée en bec annulaire (21), dans laquelle le bec (21) est fixé seulement à la surface intérieure du pli latéral (2) et à l'une des deux surfaces avant (1 ou 1'), et **en ce que** la section du bec (21) qui n'est pas reliée à la poche de film adhère aux sections voisines de la bande de film (11) par une liaison pelable (23).

14. Poche de film posée à plat selon l'une des revendications 10 à 13, **caractérisée en ce que** la bande de film (11) est fixée en-dessous de la ligne d'affaiblissement (5), du côté intérieur de la poche de film, et s'étend jusque dans une zone au-dessus de la ligne d'affaiblissement (5).

15. Poche de film posée à plat selon la revendication 10, **caractérisée en ce que** la couche séparatrice (9) est constituée d'une laque séparatrice appliquée sur le film.

16. Poche de film posée à plat selon l'une des revendications 10 à 15, **caractérisée en ce que**, du côté intérieur de la poche de film, dans la région de la couche séparatrice (9), il est prévu une bande de fermeture (13) fixée au film en-dessous de la ligne d'affaiblissement et se terminant par une extrémité libre au-dessus de la ligne d'affaiblissement (5).
